# EUROPÄISCHE PATENTANMELDUNG

(11) **EP 0 268 888 A1**
(43) Veröffentlichungstag der Anmeldung: **01.06.1988**
(21) Anmeldenummer: 87116250.9
(22) Anmeldetag: 04.11.1987
(51) Int. Cl.: B07C 5/38, B23Q 7/04

(54) **Einrichtung zum weitgehend automatischen Testen und Sortieren von elektronischen Bauelementen, insbesondere solchen mit integrierten Schaltungen (IC s)**

(30) Priorität: 11.11.1986 DE 3638432
(71) Anmelder: Multitest Elektronische Systeme GmbH, D-83026 Rosenheim (DE)
(72) Erfinder: Willberg, Hans-Heinrich, D-8201 Altofing/Bad Feilnbach (DE); Ueberreiter, Ekkehard, D-8201 Raubling (DE); Steinhauser, Arno, D-8200 Rosenheim (DE)
(74) Vertreter: Schmidt-Evers, Jürgen, Dipl.-Ing.

(57) **Zusammenfassung**

Eine Einrichtung zum weitgehend automatischen Testen und Sortieren von elektronischen Bauelementen, insbesondere IC's besteht aus einem Gestell (4), auf dem eine Testvorrichtung (1) angeordnet ist. An dem Gestell ist ein Speicher für leere Magazinstangen (14) und ein Speicher für befüllte Magazinstangen (15) vorgesehen. An dem Rahmen (4) befindet sich ferner eine Übertragungsvorrichtung. Diese besteht aus zwei sich horizontal erstreckenden übereinander angeordneten Schlittenführungen. Jeder der beiden daran verfahrbaren Schlitten weist einen Greifer für Magazinstangen (12) auf. Die beiden Greifer sind um die Schlittenführungen schwenkbar. Ihre Wirkungsbereiche überlappen sich insoweit, daß der obere Greifer von dem unteren Greifer Magazinstangen übernehmen kann. Der untere Greifer entnimmt dem Speicher leere Magazinstangen und bringt diese mit den Ausgabeöffnungen (3) der Testvorrichtung (1) in Kontakt, wodurch die Magazinstangen (12) befüllt werden. Die befüllten Magazinstangen werden von dem oberen Greifer (11) übernommen. Dieser führt die befüllten Magazinstangen durch Schwenkung dem Speicher (15) zu.

## Beschreibung

Die Erfindung betrifft eine Einrichtung zum weitgehend automatischen Testen und Sortieren von elektronischen Bauelementen, insbesondere solchen mit integrierten Schaltungen (IC's), mit einer Testvorrichtung, die mindestens eine Eingabeöffnung für die zu testenden Bauelemente sowie mindestens eine Ausgabeöffnung für die als gut befundenen Bauelemente und mindestens eine Ausgabeöffnung für die als schlecht oder fehlerhaft befundenen Bauelemente aufweist, mit einem eine Entnahmeöffnung aufweisenden Speicher für leere Magazinstangen, mit einem eine Ablegeöffnung aufweisenden Speicher für mit getesteten Bauelementen befüllte Magazinstangen, und mit einer Übertragungsvorrichtung, zu welcher ein mit einem ersten Greifer für Magazinstangen versehener erster Schlitten gehört, der in einer ersten Schlittenführung in einer durch die Anordnung der Ausgabeöffnungen definierten Richtung verfahrbar ist, wobei der erste Greifer um eine zu der Verfahrrichtung des ersten Schlittens parallele Achse schwenkbar ist und sich die Entnahmeöffnung des Speichers für leere Magazinstangen sowie die Ausgabeöffnungen der Testvorrichtung im Wirkungsbereich des ersten Greifers befinden.

In der älteren nicht vorveröffentlichten deutschen Patentanmeldung P 35 39 968.6 ist eine derartige Einrichtung vorgeschlagen worden. Diese besteht aus einem ersten Gestell, welches die Testvorrichtung sowie einen Schlitten trägt, der in drei Koordinatenrichtungen verfahrbar ist. An dem Schlitten befindet sich ein Greifer, der um zwei einen rechten Winkel miteinander bildenden Achsen schwenkbar ist. Vor dem ersten Gestell befinden sich zwei mit diesem verbindbare weitere Gestelle, die zur Aufnahme von Kassetten für Magazinstangen dienen. Die Kassetten des ersten weiteren Gestells enthalten Magazinstangen, die mit zu testenden Bauelementen gefüllt sind. Die Kassetten des zweiten weiteren Gestells enthalten Magazinstangen, die mit getesteten Bauelementen gefüllt sind. Die Kassetten sind in Reihe nebeneinander angeordnet. Die Magazinstangen sind in den Kassetten horizontal ausgerichtet und übereinanderliegend angeordnet. Der in drei Koordinatenrichtungen verfahrbare und um zwei Drehachsen drehbare einzige Greifer entnimmt einer Kassette des ersten weiteren Rahmens eine mit zu testenden Bauelementen gefüllte Magazinstange und führt diese einer Eingangsöffnung der Testvorrichtung zu. Die dann geleerte Magazinstange setzt der Greifer dann an eine Ausgangsöffnung der Testvorricht an, wodurch die Magazinstange mit getesteten Bauelementen einer bestimmten Prüfklasse gefüllt wird. Die gefüllte Magazinstange wird dann von dem Greifer in einer Kassette des zweiten weiteren Rahmens abgelegt. Dieser Vorgang wird dann wiederholt.

Der Erfindung liegt die Aufgabe zugrunde, die Einrichtung der vorstehend beschriebenen Art einfacher zu gestalten und die Arbeitsgeschwindigkeit zu erhöhen.

Die Aufgabe ist erfindungsgemäß dadurch gelöst, daß zu der Übertragungsvorrichtung ein mit einem zweiten Greifer der Magazinstange versehener zweiter Schlitten gehört, der an einer zweiten Schlittenführung verfahrbar ist, die zu der erstgenannten Schlittenführung parallel und mit Abstand verläuft, daß auch der zweite Greifer um eine zur Verfahrrichtung parallele Achse schwenkbar ist, daß sich die Wirkungsbereiche der beiden Greifer insofern überschneiden als der zweite Greifer vom ersten Greifer befüllte Magazinstangen übernehmen kann, und daß die Ablegeöffnung für mit getesteten Bauelementen befüllte Magazinstangen im Wirkungsbereich des zweiten Greifers liegt.

Die erfindungsgemäße Einrichtung unterscheidet sich also von dem älteren Vorschlag im wesentlichen dadurch, daß anstelle eines einzigen in drei Koordinatenrichtungen verfahrbaren und um zwei Achsen schwenkbaren Greifers nunmehr zwei Greifer vorgesehen sind, die beide nur in einer Koordinatenrichtung verfahrbar und um eine Achse schwenkbar sind. Beide Greifer arbeiten gleichzeitig und außerdem kooperativ miteinander, derart, daß der zweite Greifer in einer bestimmten Arbeitsphase Magazinstangen von dem ersten Greifer übernimmt.

Wenn, wie bekannt, die Ausgabeöffnungen der Testvorrichtung etwa auf einer horizontalen Linie liegend in einer Reihe angeordnet sind, so müssen die erste und die zweite Schlittenführung dementsprechend ebenfalls horizontal verlaufen. In diesem Falle besteht eine Weiterbildung der Erfindung darin, daß die zweite Schlittenführung oberhalb der ersten angeordnet ist, daß das Magazin für leere Magazinstangen neben der Testvorrichtung angeordnet und so ausgerichtet ist, daß die leere Magazinstangen übereinander gestaptelt sind und senkrecht zu den Schlittenführungen liegen, und daß sich die Entnahmeöffnung des Speichers für leere Magazinstangen unten befindet.

Der Speicher für leere Magazinstangen kann nächst seiner Entnahmeöffnung auf jeder Seite übereinanderliegend zwei steuerbare Arretierelemente aufweisen, die wahlweise vorschiebbar oder zurückziehbar sind. Wenn der erste Greifer die unterste Magazinstange ergreift, so werden die beiden untersten Arretierelemente zurückgezogen, während die beiden oberen Arretierelemente vorgeschoben werden. Der erste Greifer kann dann die unterste Magazinstange aus dem Speicher entnehmen. Nachdem die Magazinstange entnommen ist, werden die beiden unteren Arretierelemente vorgeschoben und die beiden oberen Arretierelemente zurückgezogen. Dadurch kann das gesamte Stapeln der Magazinstangen um eine Magazinstangenhöhe nach unten fallen. Für die nächste Entnahme einer Magazinstange wird dieser Vorgang wiederholt.

Der Speicher für mit getesteten Bauelementen befüllte Magazinstange kann aus mehreren Kartonablagen bestehen, in den die mit Magazinstangen zu befüllenden Kartons auf einer Kante stehend und von ihrer Einfüllöffnung schräg nach unten verlaufend einzulegen sind, wobei die Kartonablagen auf der der Testvorrichtung gegenüberliegenden Seite der Schlittenführungen angeordnet sind. Durch die Anordnung der Kartons auf einer Kante wird das gleichmäßige Befüllen der Kartons mit Magazinstangen gefördert.

Der zweite Greifer muß, nachdem er eine mit getesteten Bauelementen befüllte Magazinstange von dem ersten Greifer übernommen hat, eine Schwenkung nach oben vollführen. Der Schwenkwinkel beträgt vorzugsweise ca. 150°, wobei davon auszugehen ist, daß die Übernahme einer Magazinstange durch den zweiten Greifer vom ersten Greifer mit horizontal gerichteter Magazinstange erfolgt. Die dann in der zuvor beschriebenen Weise hochgeschwenkte Magazinstange nimmt eine Schräglage ein. Um ein sicheres Einrutschen dieser Magazinstange in einen in der betreffenden Kartonablage befindlichen Karton zu gewährleisten, wird gemäß einer Weiterbildung der Erfindung vorgeschlagen, daß unmittelbar vor den Kartonablagen eine Auflagekante für die von dem zweiten Greifer antransportierten und zum Einführen in die Kartons freizugebenden mit Bauelementen gefüllten Magazinstangen vorgesehen ist. Die Auflagekante kann beispielsweise von einer sich parallel zu den Schlittenführungen erstreckenden Stange gebildet sein.

Um eine dichte Füllung der Kartons mit Magazinstangen zu gewährleisten, ist es zweckmäßig, die Kartonablagen mit einer Rüttelvorrichtung zu verbinden, die von Zeit zu Zeit eingeschaltet wird.

Eine andere zweckmäßige Weiterbildung der erfindungsgemäßen Einrichtung kann darin bestehen, daß die Testvorrichtung eine Vielzahl von in einer zu den Schlittenführungen parallelen Reihe angeordneten Eingabeöffnungen aufweist, daß unterhalb der Eingabeöffnungen an der Testvorrichtung ein Auflagetablett für eine Kassette mit Magazinstangen vorgesehen ist, die mit zu testenden Bauelementen gefüllt sind und daß das Auflagetablett um eine zu der Reihe der Eingabeöffnungen parallele Schwenkachse zwischen einer nach unten geklappten Ladestellung und einer hochgeklappten Arbeitsstellung verschwenkbar ist, wobei die Magazinstangen in der Arbeitsstellung mit sich an die Eingabeöffnungen anschließenden Magazinkanälen eines Eingangsmagazins der Testvorrichtung fluchten. Um ein automatisches Schwenken des Auflagetablettes im Rahmen des Gesamtbetriebes der Einrichtung zu gewährleisten, kann für das Auflagetablett an der Testvorrichtung ein Schwenkantrieb vorgesehen sein.

Die beiden Greifer werden zweckmäßigerweise als Doppelgreifer mit zwei zangenartig gegeneinander bewegbaren Klauenpaaren ausgebildet.

Ein Ausführungsbeispiel der Erfindung wird nachfolgend anhand der Zeichnungen beschrieben.

Es zeigen:
Fig. 1 eine perspektivische schematisierte Darstellung der Einrichtung zum weitgehend automatischen Testen und Sortieren von elektronischen Bauelementen, insbesondere von IC's;
Fig. 2 bis 8 verschiedene Arbeitsphasen des gesamten Programms der Einrichtung, wobei letztere noch stärker schematisiert in Seitenansicht dargestellt ist.

Die in Fig. 1 gezeigte Einrichtung weist ein Rahmengestell 4 auf, auf dem eine Testvorrichtung 1 angeordnet ist. Diese ist mit Eingabeöffnungen 2 für die zu testenden Bauelemente versehen. Die getesteten Bauelemente können aus Ausgabeöffnungen 3 entnommen werden, wobei jede Ausgabeöffnung mit einem Magazinkanal eines Ausgangsmagazins der Testvorrichtung verbunden ist. Jeder Magazinkanal enthält Bauelemente einer bestimmte Güteklasse. Die Eingabeöffnungen 2 und die Ausgabeöffnungen 3 sind in einer im wesentlichen horizontalen Reihe angeordnet.

Vor der Testvorrichtung 1 befindet sich eine erste horizontal verlaufende Schlittenführung 5, auf der ein erster Schlitten 6 verfahrbar angeordnet ist. Der erste Schlitten 6 trägt einen Greifer 7, der als Doppelgreifer mit zwei Klauenpaaren 8 ausgebildet ist. Der Greifer 7 ist um eine horizontale Achse schwenkbar, die in diesem Falle koaxial mit der Schlittenführung 5 verläuft. Der Fahrantrieb des ersten Schlittens 6 ist der einfachheithalber nicht dargestellt. Er besteht aus einem parallel zu der Schlittenführung 5 verlaufenden Zahnriemen, der mit dem Ritzel eines an dem Rahmen 4 befestigten Antriebsmotors kämmt.

Oberhalb der ersten Schlittenführung ist eine zweite Schlittenführung 9 angeordnet, die sich ebenfalls in horizontaler Richtung erstreckt. Auf dieser zweiten Schlittenführung 9 ist ein zweiter Schlitten 10 verfahrbar angeordnet. Der Verfahrantrieb des zweiten Schlittens 10 ist ebenfalls nicht gezeichnet. Er ist in der gleichen Weise ausgebildet, wie der Verfahrantrieb des ersten Schlittens 6. Der zweite Schlitten 10 trägt einen zweiten Greifer 11, der in gleicher Weise ausgebildet ist, wie der erste Greifer 7. Der zweite Greifer 11 ist ebenfalls um eine horizontale Achse schwenkbar, die im vorliegenden Fall koaxial zu der Schlittenführung 9 verläuft.

Der Wirkungsbereich der beiden Greifer 7, 11 ist so, daß der zweite Greifer 11 vom ersten Greifer 7 eine in dem ersten Greifer 7 enthaltene Magazinstange 12 übernehmen kann.

Neben der Testvorrichtung 1 ist ein Magazin 14 für leere Magazinstangen 12 vorgesehen. Die Magazinstangen 12 erstrecken sich in dem Speicher 14 in horizontaler Richtung und quer zu den beiden Schlittenführungen 5 und 9. Die Entnahmeöffnung 19 (s. Fig. 3) des Speichers 14 befindet sich unten an dem Speicher 14. Sie ist so in Bezug auf den ersten Greifer 7 angeordnet, daß dieser - wenn er unter den Speicher 14 fährt - durch Hochschwenken die unterste Magazinstange angreifen kann.

Vor der Testvorrichtung 1, d.h. an der der Testvorrichtung 1 gegenüberliegenden Seite der Schlittenführungen 5 bzw. 9 befinden sich an dem Rahmen 4 mehrere Kartonablagen 15. Diese sind so gestaltet, daß darin einzulegende Kartons einerseits auf einer Kante liegen und andererseits schräg verlaufen, derart, daß sich ihre Einzelöffnung 23 oben befindet. Die Packungsdichte der in den (nicht dargestellten) Kartons abzulegenden Magazinstangen 12 kann durch eine (nicht dargestellte) Rüttelvorrichtung erhöht werden.

Unterhalb der Eingabeöffnungen 2 der Testvorrichtung 1 ist ein Auflagetablett 1 6 um eine Achse 18 schwenkbar angeordnet. Die Achse 18 verläuft horizontal. Im heruntergeklappten Zustand des Auflagetabletts 16 (s. Fig. 2) wird auf dieses eine Kassette 17 mit Magazinstangen aufgelegt, die mit zu testenden Bauelementen gefüllt sind. Mittels einer (nicht dargestellten) Antriebsvorrichtung kann das Auflagetablett 16 in die in Fig. 1 dargestellte Position hochgeklappt werden, wobei die Magazinstangen dann in die Eingabeöffnungen 2 der Testvorrichtung einmünden und die in ihnen enthaltenen Bauelemente in die entsprechenden Magazinkanäle des Eingangsmagazins der Testvorrichtung 1 einlaufen.

Die in Fig. 1 dargestellte Einrichtung enthält schließlich noch eine Ent- und Bestöpselungsvorrichtung 13. Diese dient dazu, die an ihrem Ende mit Verschlußstöpsel versehenen leeren Magazinstangen vor dem Befüllen zu entstöpseln und nach dem Befüllen wieder mittels des gleichen Stöpsels zu verschließen.

Nachfolgend sollen nun die einzelnen Arbeitsphasen der Einrichtung anhand der Fig. 2 bis 8 erläutert werden. Dabei sei vorher bemerkt, daß der Einfachheit halber das Auflagetablett in den Fig. 4 bis 8 weggelassen ist, die Ent- und Bestöpselungsvorrichtung nur in den Fig. 4, 6 und 7 gezeigt ist, und die Kartonablage nur in Fig. 8 gezeigt ist.

Fig. 2 zeigt, wie eine Kassette 17 mit leeren Magazinstangen auf das Auflagetablett 16 aufgelegt werden.

Fig. 3 zeigt das zwischenzeitlich hochgeschwenkte Auflagetablett 16. Die in den Magazinstangen der Kassette 17 enthaltenen Bauelemente laufen in die Eingabeöffnungen 2 der Testvorrichtung 1 ein. Der an dem ersten Schlitten 6 befindliche erste Greifer 7 wird entlang der ersten Schlittenführung 5 soweit verfahren, bis er sich unter dem Speicher 14 für leere Magazinstangen befindet. Durch leichtes Schwenken in die dargestellte Position tritt der erste Greifer 7 dann in Kontakt mit der in der Entnahmeöffnung 19 des Speichers 14 befindlichen untersten Magazinstange 12. An dem Speicher 14 befinden sich auf jeder Seite übereinanderliegend zwei Pneumatikzylinder, auf der linken die Pneumatikzylinder 20a und 21a und auf der rechten Seite die Pneumatikzylinder 20b und 21b. Zunächst sind die Kolben der beiden untersten Pneumatikzylinder 20a und 20b vorgeschoben, um die unterste Magazinstange 12 festzuhalten. Gleichzeitig sind auch die Kolben der beiden oberen Pneumatikzylinder 21a und 21b vorgeschoben. Dadurch ist auch die zweitunterste Magazinstange arretiert. Nunmehr werden die beiden Kolben der untersten Pneumatikzylinder 20a, 20b zurückgezogen, wodurch die unterste Magazinstange 12 freigegeben wird, so daß sie mittels des Schlittens 6 und dem darin befindlichen ersten Greifer weggefahren werden kann. Danach werden die Kolben der beiden untersten Pneumatikzylinder 20a, 20b wieder vorgeschoben, während die Kolben der beiden oberen Pneumatikzylinder 21a, 21b zurückgezogen werden, so daß das ganze Stapel von Magazinstangen 12 nachrutschen kann.

Fig. 4 zeigt, wie der erste Schlitten 6 mit dem ersten Greifer 7 die in diesem enthaltene leere Magazinstange in die Entstöpselungsvorrichtung 13 seitlich einfährt. Dort erfolgt die Entstöpselung der Magazinstange 12. Dann fährt der erste Schlitten 6 mit dem ersten Greifer 7 die Magazinstange 12 wieder ein Stück in Richtung auf den Speicher 14 zurück.

Gemäß Fig. 5 wird der erste Greifer 7 mit der darin enthaltenen leeren und entstöpselten Magazinstange um etwa 45° im Gegenuhrzeigersinn geschwenkt und vor eine Entnahmeöffnung 3 der Testvorrichtung 1 gefahren. Durch eine geringe Rückschwenkung von etwa 15° im Uhrzeigersinn erfolgt nunmehr das Kontaktieren des oberen Endes der Magazinstange 12 mit der Entnahmeöffnung 3, wodurch der entsprechende Magazinkanal des Ausgangsmagazins der Testvorrichtung in die Magazinstange 12 entleert wird. Die nunmehr mit getesteten Bauelementen befüllte Magazinstange 12 wird daraufhin wiederum ein kleines Stück im Gegenuhrzeigersinn geschwenkt und in Richtung auf den Speicher 14 hinter die Ent- bzw. Bestöpselungsvorrichtung 13 gefahren.

Gemäß Fig. 6 wird der erstee Greifer 6 nunmehr mit der Magazinstange 12, die getestete Bauelemente hält, im Uhrzeigersinn geschwenkt, so daß die Magazinstange 12 eine horizontale Ausrichtung erhält. Dann wird der erste Schlitten 6 in Richtung auf die Testvorrichtung 1 gefahren, bis sie in die Ent- und Bestöpselungsvorrichung 13 einfährt. Dort wird der vorher von der Magazinstange 12 entfernte Stöpsel wiederum in die Magazinstange 12 eingestöpselt, so daß diese nunmehr beidseitig verschlossen ist. Daraufhin wird der erste Schlitten 6 mit der Magazinstange wiederum ein Stück in Richtung auf den Speicher 14 zurückgefahren.

Nunmehr erfolgt gemäß Fig. 7 eine Übernahme der Magazinstange 12 durch den zweiten Greifer 11 vom ersten Greifer 7. Der erste Greifer 7 wird dazu nach entsprechendem Öffnen im Gegenuhrzeigersinn verschwenkt, so daß er ein Verfahren der Magazinstange 12 mit dem zweiten Greifer 11 nicht mehr behindert.

Gemäß Fig. 8 fährt der zweite Schlitten 10 mit dem zweiten Greifer 11 die Magazinstange 12 nunmehr zwischen die Testvorrichtung und die gegenüberliegenden Kartonablagen 15. Der zweite Greifer 11 wird dann von der Stellung 11 in die Stellung 11ʹ verschwenkt. Die Schwenkung erfolgt im Gegenuhrzeigersinn. Der Schwenkwinkel beträgt etwa 150°. Die von dem zweiten Greifer 11ʹ gehaltene Magazinstange trifft dabei mit ihrem vorderen Ende auf die Ablagestange 22, die sich parallel zu den Schlittenführungen 5 und 9 erstreckt und kurz vor den Einzelöffnungen 23 der in den Kartonablagen 15 befindlichen Kartons verläuft. Wenn der Greifer 11 öffnet, rutscht die in ihm enthaltene Magazinstange 12 in den betreffenden Karton der Kartonablage 15.

Der vorstehend geschilderte Ablauf wiederholt sich nun.

## Patentansprüche

1. Einrichtung zum weitgehend automatischen Testen und Sortieren von elektronischen Bauelementen, insbesondere solchen mit integrierten Schaltungen (IC's), mit einer Testvorrichtung, die mindestens eine Eingabeöffnung für die zu testenden Bauelemente sowie mindestens eine Ausgabeöffnung für die als gut befundenen Bauelemente und mindestens eine Ausgabeöffnung für die als schlecht oder fehlerhaft befundenen Bauelemente aufweist, mit einem eine Entnahmeöffnung aufweisenden Speicher für leere Magazinstangen, mit einem eine Ablegeöffnung aufweisenden Speicher für mit getesteten Bauelementen befüllte Magazinstangen, und mit einer Übertragungsvorrichtung, zu welcher ein mit einem ersten Greifer für Magazinstangen versehener erster Schlitten gehört, der in einer ersten Schlittenführung in einer durch die Anordnung der Ausgabeöffnungen definierten Richtung verfahrbar ist, wobei der erste Greifer um eine zu der Verfahrrichtung des ersten Schlittens parallele Achse schwenkbar ist und sich die Entnahmeöffnung des Speichers für leere Magazinstangen sowie die Ausgabeöffnungen der Testvorrichtung im Wirkungsbereich des ersten Greifers befinden,
dadurch gekennzeichnet,
daß zu der Übertragungsvorrichtung ein mit einem zweiten Greifer (11) für Magazinstangen (12) versehener zweiter Schlitten (10) gehört, der an einer zweiten Schlittenführung (9) verfahrbar ist, die zu der erstgenannten Schlittenführung (5) parallel und mit Abstand verläuft, daß auch der zweite Greifer (11) um eine zur Verfahrrichtung parallele Achse schwenkbar ist, daß sich die Wirkungsbereiche der beiden Greifer (7,11) insofern überschneiden als der zweite Greifer (11) vom ersten Greifer (7) befüllte Magazinstangen (12) übernehmen kann, und daß die Ablegeöffnung (23) für mit getesteten Bauelementen befüllte Magazinstangen (12) im Wirkungsbereich des zweiten Greifers (11) liegt.

2. Einrichtung nach Anspruch 1,
dadurch gekennzeichnet,
daß die Ausgabeöffnungen (3) der Testvorrichtung etwa auf einer horizontalen Linie liegend in einer Reihe angeordnet sind, daß dementsprechend die erste und die zweite Schlittenführung (5,9) horizontal verlaufen, daß die zweite Schlittenführung (9) oberhalb der ersten (5) angeordnet ist, daß das Magazin (14) für leere Magazinstangen (12)neben der Testvorrichtung (1) angeordnet und so ausgerichtet ist, daß die leeren Magazinstangen (12) übereinandergestapelt sind und senkrecht zu den Schlittenführungen (5,9) liegen, und daß sich die Entnahmeöffnung (19) des Speichers (14) für leere Magazinstangen (12) unten befindet.

3. Einrichtung nach Anspruch 2,
dadurch gekennzeichnet,
daß der Speicher (14) für leere Magazinstangen (12) nächst seiner Entnahmeöffnung (14) auf jeder Seite übereinanderliegend zwei steuerbare Arretierelemente (20a,20b,21a,21b) aufweist, die wahlweise vorschiebbar oder zurückziehbar sind.

4. Einrichtung nach Anspruch 2 oder 3,
dadurch gekennzeichnet,
daß der Speicher (15) für mit getesteten Bauelementen befüllte Magazinstangen (12) aus mehreren Kartonablagen besteht, in den die mit Magazinstangen (12) zu befüllenden Kartons auf einer Kante stehend und von ihrer Einfüllöffnung (23) schräg nach unten verlaufend einzulegen sind, und daß die Kartonablagen auf der der Testvorrichtung (1) gegenüberliegenden Seite der Schlittenführungen (5,9) angeordnet sind.

5. Einrichtung nach Anspruch 4,
dadurch gekennzeichnet,
daß unmittelbar vor den Kartonablagen eine Auflagekante für die von dem zweiten Greifer (11) antransportierten und zum Einführen in die Kartons freizugebenden mit Bauelementen befüllten Magazinstangen (12) vorgesehen ist.

6. Einrichtung nach Anspruch 5,
dadurch gekennzeichnet,
daß die Auflagekante von einer sich parallel zu den Schlittenführungen (5,9) erstreckenden Stange (22) gebildet ist.

7. Einrichtung nach einem der Ansprüche 4 - 6,
dadurch gekennzeichnet,
daß die Kartonablagen mit einer Rüttelvorrichtung verbunden sind.

8. Einrichtung nach einem der vorhergehenden Ansprüche,
dadurch gekennzeichnet,
daß die Testvorrichtung (1) eine Vielzahl von in einer zu den Schlittenführungen (5,9) parallelen Reihe angeordneten Eingabeöffnungen (2) aufweist, daß unterhalb der Eingabeöffnungen an der Testvorrichtung (1) ein Auflagetablett (16) für eine Kassette (17) mit Magazinstangen (12) vorgesehen ist, die mit zu testenden Bauelementen gefüllt sind, und daß das Auflagetablett (16) um eine zu der Reihe der Eingabeöffnungen (2) parallele Schwenkachse (18) zwischen einer nach unten geklappten Ladestellung und einer hochgeklappten Arbeitsstellung verschwenkbar ist, wobei die Magazinstangen (12) in der Arbeitsstellung mit sich an die Eingabeöffnungen (2) anschließenden Magazinkanälen eines Eingangsmagazins der Testvorrichtung (1) fluchten.

9. Einrichtung nach Anspruch 8,
dadurch gekennzeichnet,
daß an der Testvorrichtung ein Schwenkantrieb für das Auflagetablett (16) vorgesehen ist.

10. Einrichtung nach einem der vorhergehenden Ansprüche,
dadurch gekennzeichnet,
daß die beiden Greifer (7,11) Doppelgreifer mit zwei zangenartig gegeneinander bewegbaren Klauenpaaren (8) sind.
